# EUROPÄISCHE PATENTSCHRIFT

(11) **EP 0 673 718 B1**
(45) Veröffentlichungstag und Bekanntmachung des Hinweises auf die Patenterteilung: **27.05.1998**
(21) Anmeldenummer: 95104252.2
(22) Anmeldetag: 23.03.1995
(51) Int. Cl.: B24C 5/06

(54) **Schleuderrad mit Verteilerrad**
Blasting wheel with impeller
Roue centrifuge avec roue de distribution

(30) Priorität: 26.03.1994 DE 4410629
(43) Veröffentlichungstag der Anmeldung: 27.09.1995
(73) Patentinhaber: SCHLICK-Roto-Jet Maschinenbau GmbH, D-48629 Metelen (DE)
(72) Erfinder: Schlick, Horst-Dieter, D-48629 Metelen (DE)
(74) Vertreter: Hoffmeister, Helmut, Dr. Dipl.-Phys.

(56) Entgegenhaltungen:
- EP-A- 0 145 104
- EP-A- 0 148 775
- DE-A- 2 050 260
- US-A- 1 953 566
- US-A- 2 341 560
- US-A- 2 358 322
- US-A- 5 209 024

## Beschreibung

Die Erfindung betrifft ein Schleuderrad für eine Schleuderstrahlanlage zur Oberflächenbehandlung von Gegenständen, bestehend aus
- einem zentrisch angeordneten Verteilerrad,
- das an einem Wellenzapfen einer Antriebswelle mittels einer zentralen Schraube befestigt ist,
- und das aus zwei getrennten Elementen besteht, nämlich
- aus einem Impellerboden,
- aus einer teilweise offenen Impellerhülse, die mit einem Innenflansch versehen ist, der von der Peripherie des Impellerbodens überlappt ist und der bei Anzug der zentralen Schraube zusammen mit der Impellerhülse in Richtung Wellenzapfen gedrückt ist,
- zwei in gegenseitigem Abstand und parallel am Verteilerrad angeordneten Seitenscheiben,
- und zwischen den Seitenscheiben angeordneten, radial zur Drehachse des Schleuderrades ausgerichteten Schleuderrad-Schaufeln, die an ihren Flanken an den Seitenscheiben über Sicherungselemente fixiert gehalten sind.

Ein derartiges Schleuderrad ist bekannt aus der US-A 2 732 666. Nachteilig bei dieser bekannten Schleuderrad-Anordnung ist, daß der Aufbau des Nabenbereiches sehr kompliziert ist und nach der Lösung der zentralen Schraube zwar der Impellerkorb sehr leicht, die übrigen Teile aber sehr umständlich zu entfernen sind.

Es stellt sich daher die Aufgabe, diesen Nachteil zu beseitigen und ein Schleuderrad anzugeben, bei dem sowohl das Verteilerrad als auch die übrigen Verschleißteile, wie Seitenscheiben und Schaufeln, in einfacher Art ausgetauscht werden können.

Diese Aufgabe wird gelöst durch eine Schleuderrad-Anordnung, die dadurch gekennzeichnet ist, daß der Wellenzapfen von einem aus einer Seitenscheibe und einer Nabe bestehenden Kranzelement umgeben ist, in dem sich mehrere Bohrungen befinden und daß die Impellerhülse über mehrere um den Wellenzapfen herum angeordnete Sicherungsstifte oder -schrauben im Bereich des Wellenzapfens gegen Verdrehen gegenüber dem Wellenzapfen gesichert ist, indem die Sicherungsstifte oder -schrauben in die Bohrungen eingelassen sind.

Bei Lösen der zentralen Schraube kann das Verteilerrad entnommen werden und lediglich die Impellerhülse ausgewechselt werden.

Durch das zweiteilig ausgeführte Verteilerrad kann demnach das teure, aufwendig bearbeitete und verschleißarme Material des Bodens mehrfach genutzt werden, da nur die Hülse ausgetauscht wird.

Darüberhinaus ist vorteilhaft, daß die Hülse über über Sicherungsstifte oder -schrauben im Bereich des Wellenzapfens gegen Verdrehen gehalten ist, diese Teile aber nach Abheben der Seitenscheibe ebenfalls leicht zugänglich sind. Bei Austausch des Impellerkäfigs werden zwangsläufig auch die Sicherungsstifte mit ausgetauscht, so daß hier eine erhöhte Arbeitssicherheit im Bereich der zum Verschleiß neigenden Teile gewährleistet ist.

Ein Ausführungsbeispiel der Erfindung ist in der Zeichnung dargestellt. Die Figuren der Zeichnung zeigen:
- Fig. 1: einen axialen Halbschnitt eines Schleuderrades mit einem Verteilerrad,
- Fig. 2: ein Detailquerschnitt (C - C) durch die Hülse und den Boden des Verteilerrades.

Fig. 1 stellt schematisch einen axialen Halbschnitt eines auf einen Wellenzapfen 1 eines Antriebs (z. B. eines Elektromotor - nicht dargestellt) aufgesetzten Schleuderrads 200 dar. Zu erkennen sind weiterhin ein Verteilerrad 100, zwei in gegenseitigem Abstand angeordnete Seitenscheiben 4, 5 und zwischen den Seitenscheiben angeordnete sowie radial zur Drehachse 23 des Schleuderrades angeordnete Schleuderrad-Schaufeln 6.

Das Verteilerrad 100 besteht aus einer teilweise offenen Impellerhülse 3 und einem Impellerboden 2, der mittels einer zentralen Schraube 8 an den Wellenzapfen 1 angeschraubt ist. Die Impellerhülse 3 weist einen Innenflansch 10 auf, der von der Peripherie des Impellerbodens 2, die mit einem Rezeß 12 versehen ist, überlappt ist, so daß bei Anzug der zentralen Schraube 8 der Boden zusammen mit der Impellerhülse in Richtung Wellenzapfen gedrückt ist.

Die Impellerhülse 3 weist mehrere schlitzförmige Fenster 13, 13' auf, die parallel zu ihrer Mantellinie in gleichen Abständen angeordnet sind. Die Anordnung der Fenster 13, 13' ist der Figur 2 zu entnehmen. Außerdem sind in der Impellerhülse mehrere Bohrungen 14 von der Wellenzapfenseite her vorgesehen.

Der Durchmesser des Rezesses 12 entspricht dem inneren Durchmesser des Innenflansches 10; damit wird sichergestellt, daß die Impellerhülse 3 genau zentriert zur Wellenachse liegt. Weiterhin ist der Impellerboden 2 mit einer zentralen, ausgeweiteten Öffnung 21 versehen, in die ein Kopf 22 der Schraube 8 eingelassen ist, wobei eine federnde Unterlegscheibe 9 das Lockern der Schraube 8 verhindert.

Durch Luft mitgeführtes Strahlmittel wird gegenüber dem Wellenzapfen 1 in die Impellerhülse 3 eingedrückt (Pfeile P). Im Hinblick auf die Aufgabe des Verteilerrades 100 und der Impellerhülse 3, das zugeführte Strahlmittel aufzunehmen und weiterzuverteilen, ist der Impellerboden 2 mit einem Neigungswinkel von α = 45° konisch gestaltet, wobei er in Richtung der Pfeile P konvergiert.

Die Oberfläche 11 des Impellerbodens 2 wirft das längs der Drehachse 23 zufließende Strahlmittel in Richtung des Schleuderrad-Umfanges aus, wodurch sich Turbulenzen bei der mitgeführten Luft im Inneren des Verteilerrades verringern lassen.

Wie aus Fig. 1 zu ersehen ist, ist eine der beiden vorhandenen Seitenscheiben, d.h. Scheibe 5, einstückig mit einer direkt auf den Wellenzapfen 1 aufgesetzten Nabe 16 hergestellt, wobei sich ein einstückiges Kranzelement 30 ergibt. Dieses Kranzelement 30 ist mit Bohrungen 17 versehen, die im Bereich des Überganges von Nabe 16 zur Seitenscheibe 5 im gleichen Winkelabstand wie die Bohrungen 15 von innen her vorgesehen sind. Das Verteilerrad 100 (Impellerkorb) ist durch Madenschrauben 15 gegen ein Verdrehen gegenüber dem Wellenzapfen 1 gesichert. Diese Madenschrauben 15 werden in die Bohrungen 14, die im Bodenbereich der Impellerhülse hergestellt sind, eingeschraubt und danach in passende Bohrungen 17 der Seitenscheibe 5 eingelassen. Das bedeutet, daß die Bohrungen 17 eine geringfügig größere lichte Weite als der Umfang der Madenschrauben 15 besitzen. Anstelle von Madenschrauben 15 können auch eingetriebene Stifte o.dgl. verwendet werden.

Die zweite Seitenscheibe 4 wird durch Distanzelemente 7 in festgelegtem Abstand von der Seitenscheibe 5 gehalten. Der Abstand ist an die Breite der Schleuderrad-Schaufeln 6 genau angepaßt. Die Innenseiten der beiden Seitenscheiben 4, 5 sind mit radial angeordneten Nuten 24 versehen, in die die Schleuderrad-Schaufeln 6 mit ihren Flanken 27, 27' eingeschoben werden.

Das Fixieren der Schleuderrad-Schaufeln in den Seitenscheiben 4, 5 erfolgt durch das Einschrauben von Schrauben 25 in den Bohrungen 29 der Schaufeln 6 durch eine Bohrung 28 der Seitenscheibe 4, die den Kopf 30 der Schraube umschließt.

Eine Fixierschraube könnte konstruktiv auch von der Seitenscheibe 5 her in die Schleuderrad-Schaufel eingeschraubt werden; jedoch ist mit Rücksicht auf einen leichteren Zugang der in der Zeichnung dargestellte Zugang von außen gewählt worden.

Die Schaufeln 6 weisen beidseitig angeordnete verstärkte Flanken auf, die die beiden vorderen und hinteren Oberflächen der Schaufeln um den gleichen Betrag überragen. Diese Anordnung der Oberflächen der Schaufeln sowie die seitliche Befestigung der Schaufeln ermöglichen die Drehung des Schleuderrades in beide Richtungen. Es ist demnach davon auszugehen, daß die Schleuderradschaufeln eine zweifache Symmetrie aufweisen, nämlich einmal zu einer Symmetrieebene, die parallel zu den Wurfflächen liegt, und zum anderen zu einer Symmetrieebene, die zu einer mittig zwischen den Seitenscheiben liegenden Symmetrieebene liegt.

Demnach eignet sich in hervorragender Weise ein Walzprofil zur Herstellung derartiger Schaufeln. Diese werden lediglich aus abgelängten Abschnitten eines solchen Walzprofils hergestellt. Dieses Walzprofil kann in den mit dem Strahlmaterial in Kontakt kommenden Flächen auch verdichtet gewalzt sein, so daß der Reibungskoeffizient dort herabgesetzt ist, wobei ein wesentlich niedriger Reibungskoeffizient als bei bekannten Gußmaterialien an der Oberfläche erreicht wird. Es kommt daher zu dem scheinbar paradoxen Ergebnis, daß ein weicheres Material (gewalztes Material) eine längere Standzeit hat als Gußmaterial, wie es aus dem Stand der Technik bekannt ist.

Die Funktion und Montage des Schleuderrades 200 wird wie folgt erläutert:

Das von außen durch einen Rohrbogen 18 zugeführte Strahlmittel, z. B. Stahlschrot, Quarzsand, gelangt in das Innere des rotierenden Verteilerrades 100 (vgl. Pfeile P). Durch die geneigten Oberflächen 11 des Bodens 2 wird es in Richtung Fenster 13 der Impellerhülse 3 und der Fenster 19 eines die Hülse umfassenden Reglerkorbs 20 abgelenkt.

Durch eine erhebliche Drehzahl - etwa 2100 U/min - des Verteilerrades 100 werden dem Strahlmittelteilchen eine große Geschwindigkeit, d. h. etwa 4000 m/min aufgegeben. Die körnigen, abrasiven Teilchen verschleißen kräftig die Hülse 3 und die Schleuderrad-Schaufeln 6, die daher relativ oft ausgetauscht werden müssen.

Soll die verschlissene Impellerhülse 3 ausgetauscht werden, wird eine vordere Wand des Gehäuses (nicht dargestellt) abgeschraubt und zusammen mit dem Rohrbogen 18 und dem Reglerkorb 20 demontiert, damit der Kopf 22 der Zentralschraube 8 zugänglich gemacht ist.

Ähnlich einfach werden die Schleuderrad-Schaufeln 6 ausgetauscht. Für diese Fälle ist nur der Zugang zu den Schrauben 25 erforderlich, der durch das Abschrauben der vorgenannten Gehäusewand erlangt wird. Nach dem Herausnehmen der Schraube 25 aus der Bohrung 28 können die Schleuderrad-Schaufeln aus den Führungsnuten herausgezogen werden und anschließend ein neuer Satz Schaufeln eingesetzt werden.

Sobald die zentrale Schraube 8 gelöst ist, kann das Verteilerrad mit den Sicherungsmadenschrauben 15 abgezogen werden, da letztere in dem Kranzelement 30 nicht befestigt sind.

## Patentansprüche

1. Schleuderrad (200) für eine Schleuderstrahlanlage zur Oberflächenbehandlung von Gegenständen, bestehend aus
- einem zentrisch angeordneten Verteilerrad (100),
- das an einem Wellenzapfen (1) einer Antriebswelle mittels einer zentralen Schraube (8) befestigt ist,
- und das aus zwei getrennten Elementen besteht, nämlich
- aus einem Impellerboden (2),
- aus einer teilweise offenen Impellerhülse (3), die mit einem Innenflansch (10) versehen ist, der von der Peripherie des Impellerbodens überlappt ist und der bei Anzug der zentralen Schraube (8) zusammen mit der Impellerhülse (3) in Richtung Wellenzapfen (1) gedrückt ist,
- zwei in gegenseitigem Abstand und parallel am Verteilerrad angeordneten Seitenscheiben (4, 5),
- und zwischen den Seitenscheiben angeordneten, radial zur Drehachse des Schleuderrades ausgerichteten Schleuderrad-Schaufeln (6), die an ihren Flanken an den Seitenscheiben (4,5,) über Sicherungselemente fixiert gehalten sind,
dadurch gekennzeichnet, daß
der Wellenzapfen (1) von einem aus einer Seitenscheibe (5) und einer Nabe (16) bestehenden Kranzelement (30) umgeben ist, in dem sich mehrere Bohrungen (17) befinden,
und daß die Impellerhülse (3) über mehrere um den Wellenzapfen herum angeordnete Sicherungsstifte oder -schrauben (15) im Bereich des Wellenzapfens (1) gegen Verdrehen gegenüber dem Wellenzapfen gesichert ist, indem die Sicherungsstifte oder -schrauben (15) in die Bohrungen (17) eingelassen sind.

2. Schleuderrad nach Anspruch 1, dadurch gekennzeichnet, daß das Kranzelement (30) einstückig ist.

3. Schleuderrad nach Anspruch 1 oder 2, dadurch gekennzeichnet, daß die Bohrungen (17) innerhalb des Kranzelementes (30) von außen unzugängliche und unsichtbare Sackbohrungen sind.

## Claims

1. A centrifugal wheel (200) for a centrifugal blasting installation for the surface treatment of articles, consisting of:
- a centrally disposed distributor wheel (100),
- which is fixed on a journal (1) of a drive shaft by means of a central screw (8),
- and which consists of two separate elements, namely
- an impeller end (2),
- a partially open impeller bush (3), which is provided with an inner flange (10) which is overlapped by the periphery of the impeller end and which, on tightening of the central screw (8), is pressed together with the impeller bush (3) in the direction of the journal (1),
- two side plates (4, 5) disposed on the distributor wheel in spaced and parallel relationship,
- and centrifugal wheel blades (6) which are disposed between the side plates and aligned radially to the rotational axis of the centrifugal wheel, and which at their flanks are held on the side plates (4, 5) so as to be fixed by means of securing elements,
characterised in that
the journal (1) is surrounded by a ring element (30) which consists of a side plate (5) and a hub (16) and which contains a plurality of boreholes (17),
and in that the impeller bush (3) is secured against turning relative to the journal by means of a plurality of securing pins or screws (15) disposed around the journal, the said securing pins or screws (15) being inserted into the boreholes (17).

2. A centrifugal wheel according to claim 1, characterised in that the ring element (30) is in one piece.

3. A centrifugal wheel according to claim 1 or 2, characterised in that the boreholes (17) inside the ring element (30) are blind bores which are invisible and inaccessible from the exterior.

## Revendications

1. Roue centrifuge (200) pour une installation de grenaillage destinée à traiter la surface d'objets, comprenant
- une roue de distribution (100) montée de manière centrée,
- qui est fixée sur un bout (1) d'un arbre d'entraînement au moyen d'une vis (8) centrale,
- et qui est formée de deux éléments séparés, à savoir
- d'un fond de roue (2),
- d'un manchon de roue (3) en partie ouvert qui est pourvu d'une bride intérieure (10) qui est recouverte par la périphérie du fond de roue et qui, lors du serrage de la vis (8) centrale, est pressée avec le manchon de roue (3) en direction du bout d'arbre (1),
- deux plaques latérales (4, 5) disposées à distance mutuelle et parallèlement sur la roue de distribution,
- et des pales (6) de roue centrifuge disposées entre les plaques latérales et orientées radialement par rapport à l'axe de rotation de la roue centrifuge, lesquelles pales sont fixées au niveau de leurs flancs sur les plaques latérales (4, 5) par l'intermédiaire d'éléments de blocage,
caractérisée en ce que
le bout d'arbre (1) est entouré par un élément (30) formant couronne qui est constitué d'une plaque latérale (5) et d'un moyeu (16) et dans lequel se trouvent plusieurs trous (17),
et que le manchon de roue (3) est immobilisé en rotation par rapport au bout d'arbre, dans la région du bout d'arbre (1), par l'intermédiaire de plusieurs goupilles ou vis (15) de blocage disposées autour du bout d'arbre par le fait que les goupilles ou vis (15) de blocage sont insérées dans les trous (17).

2. Roue centrifuge selon la revendication 1, caractérisée en ce que l'élément (30) formant couronne est d'une seule pièce.

3. Roue centrifuge selon la revendication 1 ou 2, caractérisée en ce que les trous (17) à l'intérieur de l'élément (30) formant couronne sont des trous borgnes inaccessibles et invisibles de l'extérieur.
